# EUROPÄISCHE PATENTANMELDUNG

(11) **EP 1 117 154 A1**
(43) Veröffentlichungstag der Anmeldung: **18.07.2001**
(21) Anmeldenummer: 00100741.8
(22) Anmeldetag: 14.01.2000
(51) Int. Cl.: H01R 12/20, H01R 13/422

(54) **Steckereinheit mit in einem Isolationskörper fixierbaren Kontaktbahnen**

(71) Anmelder: SIEMENS AKTIENGESELLSCHAFT, 80333 München (DE)
(72) Erfinder: Zemanik, Zbynek, 73914 Ostravice (CZ)

(57) **Zusammenfassung**

Zur einfachen Herstellung der Steckereinheit sind die Kontaktbahnen (2;3) in seitliche Aufnahmetaschen (1.2;1.3) des Isolationskörpers (1) einlegbar und durch anschließendem Längsverschieben in der Einlegeebene durch dabei übergreifende Anlagestege (1.4) in Gegeneinlegerichtung sowie in Montageendstellung hinterschnappende Raststege (1.6) in Gegenverschieberichtung formschlüssig fixierbar.

## Beschreibung

Die Erfindung bezieht sich auf eine Steckereinheit mit in einem Isolationskörper fixierbaren Kontaktbahnen gemäß Patentanspruch 1; derartige Steckereinheiten werden insbesondere für Stellantriebe in Kraftfahrzeugen zwischen motorinneren Stromversorgungs- und Regel- bzw. Steueranschlüssen einerseits und einer motoräußeren elektrischen Versorgungs- und Regel- bzw. Steuereinheit benötigt, die vorzugsweise in einem zum Motorgehäuse gesonderten Elektronikgehäuse untergebracht ist und mit dem Motorgehäuse durch Steckkontaktierung zu einer Baueinheit zusammenbaubar ist. Als Elektromotor, gegebenenfalls mit nachgeschaltetem Getriebe, kommen bevorzugt aus dem Kraftfahrzeug-Gleichstrombordnetz gespeiste Kommutatormotore in Anwendung.

Stellantriebe mit einem Elektromotor und einem axial angeflanschten Getriebe sowie mit einer zu dem Elektromotor vorzugsweise achsparallelen Versorgungs- und Regel- bzw. Steuereinheit sind z.B. durch die DE 42 25 496 A1 bzw. durch die EP 0 538 495 B1 bekannt.

Im Fall der EP 0 538 495 B1 ist dabei ein eine Motorsteuer-und/oder Überwachungselektronik auf einer Platine aufnehmendes, zum Motorgehäuse achsparalleles, ansonsten geschlossenes Elektronikgehäuse mit einer offenen Stirnseite im Sinne einer fliegenden Lagerung an eine korrespondierende Gehäuse-Flanschöffnung des Getriebes und bzw. des Motorgehäuses mechanisch ansteckbar und dabei auch elektronisch kontaktierbar; beim gegenseitigen mechanischen Verbinden von Getriebegehäuse bzw. Motorgehäuse einerseits und Elektronikgehäuse andererseits wird die mit der Motorsteuer- und/oder Überwachungselektronik bestückte Platine über Steckkontakte mit korrespondierenden Motoranschlüssen auf einer Bürstentragplatte des Kommutatormotors selbsttätig kontaktiert.

Gemäß Aufgabe vorliegender Erfindung soll eine Steckereinheit geschaffen werden, die eine aufwandsarme, insbesondere automatengerechte, Fertigungstechnologie zur Bestückung des Isolationskörpers der Steckereinheit mit den, vorzugsweise in Form von Flachstanzteilen ausgebildeten, Kontaktbahnen bei gleichzeitig gewährleisteter sicherer Kontaktgabe zu dem von der Steckereinheit zu kontaktierenden Bauteil, insbesondere einem Elektromotor, ermöglicht.

Die Lösung dieser Aufgabe gelingt durch eine Ausbildung der Steckereinheit gemäß Patentanspruch 1; vorteilhafte Ausgestaltungen der Erfindung sind jeweils Gegenstand der Unteransprüche.

Die erfindungsgemäße Steckereinheit erlaubt in für eine Automatenfertigung vorteilhafter Montagetechnologie das Bestücken des Isolationskörpers mit den Kontaktbahnen durch deren seitliches Einlegen in die Führungsaufnahmen mit formschlüssiger Sicherung senkrecht zur Einlegerichtung und Anschlag in Gegeneinlegerichtung in einem ersten Montageschritt und deren Längsverschieben in der Einlegeebene bis in die Montageendstellung mit Fixierung in dieser Stellung in einem zweiten Montageschritt; diese Fixierung erfolgt vorteilhaft formschlüssig mittels seitlich vorstehender, mit dem Isolationskörper verbundenen Anlagestege, welche die Kontaktbahnen bei deren Längsverschiebung im Sinne der formschlüssigen Fixierung in Gegeneinlegerichtung übergreifen, bzw. mittels seitlich vorstehender, mit dem Isolationskörper verbundener Raststege, welche durch die Kontaktbahnen bei deren Längsverschiebung zunächst elastisch auslenkbar sind und bei Erreichen derer Montageendstellung im Sinne einer formschlüssigen Fixierung in Gegenverschieberichtung hinter korrespondierende Raststeganlagen der Kontaktbahnen rückschnappen, die durch Anlagebegrenzung an dem Isolationskörper auch in Verschieberichtung in der Montageendstellung festgelegt sind.

Die Erfindung sowie weitere vorteilhafte Ausgestaltungen der Erfindung gemäß Merkmalen der Unteransprüche werden im folgenden anhand von schematisch dargestellten Ausführungsbeispielen in der Zeichnung näher erläutert; darin zeigen:
- FIG 1: in perspektivischer Explosionsdarstellung eine Steckereinheit vor ihrem Zusammenstecken mit einer Bürsteneinheit des Kommutatormotors;
- FIG 2: in perspektivischer Explosionsdarstellung die Steckereinheit gemäß FIG 1 mit den seitlich zugeführten, noch nicht in ihre Führungsaufnahmen eingelegten Kontaktbahnen;
- FIG 3,4: in Seitenansicht bzw. im Schnittverlauf IV-IV die Steckereinheit mit in einem ersten Montageschritt seitlich in ihre Führungsaufnahmen des Isolationskörpers eingelegten Kontaktbahnen;
- FIG 5,6: in Seitenansicht bzw. im Schnittverlauf VI-VI die Steckereinheit mit in einem zweiten Montageschritt in ihre Montageendstellung längsverschobenen und dort fixierten Kontaktbahnen;
- FIG 7,8: in Seitenansicht bzw. im Schnittverlauf VIII-VIII die Steckereinheit in einem Montagezwischenschritt der Längsverschiebung der Kontaktbahnen;
- FIG 9: eine Ausschnittsvergrößerung aus FIG 8 im Bereich IX;
- FIG 10: die Steckereinheit gemäß FIG 7 im Schnittverlauf X-X.

FIG 1 zeigt eine im wesentlichen aus einem Isolationskörper 1 und von diesem aufgenommenen Kontaktbahnen 2;3 bestehende Steckereinheit 1-3, die durch Aufstecken in Doppel-Pfeilrichtung mit einer Bürsteneinheit 8 eines hier nicht näher dargestellten Kommutatormotors kontaktierbar ist; dabei übergreifen die Kontaktbahnen 2;3 jeweils mit Kontaktzungen 2.1;2.2 bzw. 3.1;3.2 korrespondierende Kontaktstifte 8.1 bzw.8.2 der Bürsteneinheit 8. Die bevorzugt als Stanz-Flachkontaktbahnen ausgebildeten Kontaktbahnen 2;3 sind über Kontaktbeine 2.3;3.3 mit einer hier nicht dargestellten, z.B. von einer Platine aufgenommenen Versorgungs- bzw. Regel- bzw. Steuereinheit, insbesondere eines motorischen Stellantriebes für einen aus dem eingangs genannten Stand der Technik bekannten motorischen Fensterheber- bzw. Schiebedachantrieb in einem Kraftfahrzeug, ausgebildet.

FIG 2 zeigt eine erfindungsgemäße Steckereinheit in flächiger Ausführung mit einer ersten, mit einer ersten Kontaktbahn 2 zu bestückenden, Kontaktbahnebene in der vorderen Seitenfläche und mit einer zweiten, mit einer zweiten Kontaktbahn 3 zu bestückenden, Kontaktbahnebene in der hinteren Seitenfläche bei jeweils in einem ersten Montageschritt in Einlegerichtung E1 für die erste Kontaktbahn 2 bzw. in Einlegerichtung E2 für die zweite Kontaktbahn 3 zugeführten Kontaktbahnen.

Die Kontaktbahnen 2;3 werden dabei in dem ersten Montageschritt in Führungsaufnahmen 1.1;1.2 des Isolationskörpers 1, von denen in FIG 1 nur die Führungsaufnahmen 1.1 der ersten Kontaktbahnebene zum Teil ersichtlich sind, derart gemäß FIG 3,4 eingelegt, dass sie - wie anhand der ersten Kontaktbahn in FIG 3-9 erläutert - in Gegeneinlegerichtung an dem Isolationskörper 1 zur Anlage kommen und quer zur Einlegerichtung in ihre Montageendstellung gemäß FIG 5,6 führbar sind; FIG 7,8 zeigen einen, im folgenden noch näher erläuterten, Zwischenmontageschritt.

Die Kontaktbahnen 2;3 sind in vorteilhafter Weise in den Isolationskörper 1 derart eingelegt, dass sie in Längsverschieberichtung aus dem Isolationskörper 1 mit freien Enden hervorstehen und auf einfache Weise mit einer von außen ansetzbaren Druckausübung D ungehindert in ihre Montageendstellung längsverschieblich sind. Nach einer Ausgestaltung der Erfindung sind die Kontaktbahnen 2;3 im Bereich der endseitigen Kontaktzungen 2.1;2.2;3.1;3.2 im Sinne einer toleranzausgleichenden sicheren Kontaktgabe mit den Kontaktstiften 8.1;8.2 der Bürstenhalterung 8 leicht federnd und im übrigen Bereich formschlüssig passend in den Führungsaufnahmen 1.1;1.2 des Isolationskörpers 1 gehalten.

Bei ihrer Längsverschiebung werden die Kontaktbahnen 2,3 nach einer Ausgestaltung der Erfindung im Sinne einer formschlüssigen Lagefixierung von seitlich von dem Isolationskörper vorstehenden, mit dem Isolationskörper 1 verbundenen Anlagestegen 1.3;1.4 übergriffen.

Bei Erreichen der Montageendstellung ist eine weitere Längsverschiebung in Verschieberichtung zweckmäßigerweise durch einen Endanschlag 1.6 der entsprechend ausgebildeten Führungsaufnahmen 1.1;1.2 begrenzt. Eine Positionsfixierung in Gegenverschieberichtung nach Erreichen der Montageendstellung der Kontaktbahnen 2;3 erfolgt nach einer in FIG 9 verdeutlichten Ausgestaltung der Erfindung durch einen einzigen Raststeg 1.5, der beim Längsverschieben der ersten Kontaktbahn 2 zunächst in die zweite Kontaktbahnebene elastisch auslenkbar ist und bei Erreichen der Montageendstellung der ersten Kontaktbahn 2 im Sinne der Fixierung hinter eine korrespondierende Raststeganlage 2.4 der ersten Kontaktbahn 2 einschnappt bzw. der beim anschließenden Längseinschieben der zweiten Kontaktbahn 3 zunächst in die zweite Kontaktbahnebene elastisch auslenkbar ist und bei Erreichen der Montageendstellung der zweiten Kontaktbahn 3 zurückschnappt und dieser Position nicht nur gegen die korrespondierende Raststeganlage der ersten Kontaktbahn 2 sondern auch der zweiten Kontaktbahn 3 einschnappt und somit auch diese in Gegenverschieberichtung formschlüssig sichert; zumindest im Bereich des elastisch auslenkbaren einzigen Raststeges 1.5 sind die erste Kontaktbahn und die zweite Kontaktbahn derart zueinander höhenversetzt ausgebildet, dass eine freie Auslenkung des Raststeges in die jeweilige eine Kontaktbahnebene durch die Kontaktbahn der anderen Kontaktbahnebene gewährleistet ist.

In vorteilhafter Weise sind die Anlagestege ebenso wie der Raststeg als auch die Führungsaufnahmen einstückiger Bestandteil des, insbesondere aus Kunststoff spritzgegossenen Isolationskörpers. Wie aus den Schnittbildern ersichtlich, sind zur weiteren Fertigungsvereinfachung die vorgenannten Bauteile derart über die Seitenflächen des Ioslationskörpers verteilt, dass sie beim Spritzgießen des Isolationskörpers mit nur quer zu den Kontaktbahnebenen in Richtung F1 bzw. F2 gemäß FIG 10 ziehbaren Spritzformteilen herstellbar sind; dazu ist es insbesondere notwendig, dass jeweils der einen Kontaktebene zugeordnete Bauteile rückseitig für entsprechende Spritzformteile von der anderen Kontaktbahnebene durch entsprechende Öffnungen in dem Isolationskörper zugänglich sind.

## Patentansprüche

1. Steckereinheit mit in einem Isolationskörper fixierbaren Kontaktbahnen, derart dass die Kontaktbahnen (2;3) formschlüssig in seitlich offene Führungsaufnahmen (1.1;1.2) des Isolationskörpers (1) einlegbar und durch Längsverschiebung entlang ihrer Einlegeebene in ihre Montageendstellung bringbar und in dieser fixierbar sind.

2. Steckereinheit nach Anspruch 1
- mit von beiden Seiten in einer ersten und in einer zweiten Kontaktbahnenebene jeweils in seitlich offene Führungsaufnahmen (1.1;1.2) des Isolationskörpers (1) einlegbaren Kontaktbahnen (2;3), insbesondere in Form von Stanz-Flachkontaktbahnen.

3. Steckereinheit nach Anspruch 1 bzw. 2
- mit formschlüssiger Fixierung der Kontaktbahnen (2;3) auch in Gegeneinlegerichtung bzw. in Verschieberichtung bzw. in Gegenverschieberichtung.

4. Steckereinheit nach Anspruch 3
- mit seitlich vorstehenden, mit dem Isolationskörper (1) verbundenen Anlagestegen (1.3;1.4), welche die Kontaktbahnen (2;3) bei deren Längsverschiebung im Sinne der formschlüssigen Fixierung in Gegeneinlegerichtung übergreifen.

5. Steckereinheit nach Anspruch 3 und/oder 4
- mit an dem Isolationskörper (1) angeordneten Raststegen (1.5), welche durch die Kontaktbahnen (2;3) bei deren Längsverschiebung zunächst elastisch auslenkbar und bei Erreichen derer Montageendstellung im Sinne einer formschlüssigen Fixierung in Gegenverschieberichtung hinter korrespondierende Raststeganlagen (2.4) der in Verschiebungsrichtung an dem Isolationskörper (1) anliegenden Kontaktbahnen (2;3) rückschnappbar sind.

6. Steckereinheit nach Anspruch 5
- mit einem einzigen, sowohl der Kontaktbahn (2) der ersten Kontaktbahnebene als auch der Kontaktbahn (3) der zweiten Kontaktbahnebene zugeordneten Raststeg (1.5).

7. Steckereinheit nach Anspruch 6
- mit zumindest im Bereich des Raststeges (1.5)im Sinne dessen freier Auslenkbarkeit höhenversetzter Kontaktbahn (2) der ersten Kontaktbahnebene zu der Kontaktbahn (3) der zweiten Kontaktbahnebene.

8. Steckereinheit nach zumindest einem der Ansprüche 1-7
- mit einem im wesentlichen flächigen Isolationskörper (1) mit in dessen Seitenflächen in die Führungsaufnahmen (1.1;1.2) einlegbaren Kontaktbahnen (2;3) und mit endseitigen Kontaktzungen (2.1,2.2; 3.1,3.2) der Kontaktbahnen (2;3) für eine äußere Kontaktgabe im Bereich dessen einer Stirnseite.

9. Steckereinheit nach Anspruch 8
- mit einer im Bereich der endseitigen Kontaktzungen (2.1;2.2;3.1;3.2) toleranzausgleichenden federnden Aufnahme und mit im übrigen Bereich weitgehend formschlüssig festen Aufnahme der Kontaktbahnen (2;3) in den taschenartigen Führungsaufnahmen (1.1;1.2) des Isolationskörpers (1).

10. Steckereinheit nach einem der Ansprüche 1-9
- mit derart in die taschenartigen Führungsaufnahmen (1.1;1.2) einlegbaren Kontaktbahnen (2;3), dass sie durch Andruck auf aus dem Isolationskörper (1) hervorragende Kontaktbahnenenden, insbesondere die Kontaktzungen (2.1,2.2; 3.1,3.2) für eine äußere Kontaktgabe, in ihre Montageendstellung längsverschiebbar sind.

11. Steckereinheit nach zumindest einem der Ansprüche 1-10
- mit einer Ausbildung der taschenartigen Führungsaufnahmen bzw. der Anlagestege bzw. der Raststege als einstückige, insbesondere spritzgegossene, Teile des Isolationskörpers.

12. Steckereinheit nach Anspruch 11
- mit einer Ausbildung des Isolationskörpers im Sinne eines nur mit in Einlegerichtung bzw. Gegeneinlegerichtung ziehbaren Formteilen herstellbaren Gießformkörpers, insbesondere Kunststoff-Spritzgußformkörpers.
